# EUROPÄISCHE PATENTANMELDUNG

(11) **EP 4 538 437 A1**
(43) Veröffentlichungstag der Anmeldung: **16.04.2025**
(21) Anmeldenummer: 23202618.7
(22) Anmeldetag: 10.10.2023
(51) Int. Cl.: D01H 13/00, D01H 13/14

(54) **WARTUNGSEINRICHTUNG FÜR EINE RINGSPINNMASCHINE ZUR DURCHFÜHRUNG UND AUSWERTUNG EINER ZUSTANDSERFASSUNG EINER ARBEITSSTELLE UND/ODER DER WARTUNGSEINRICHTUNG**

(71) Anmelder: Rieter AG, 8406 Winterthur (CH)
(72) Erfinder: FEDERER, Johannes, 8406 Winterthur (CH)

(57) **Zusammenfassung**

Die Erfindung betrifft eine Wartungseinrichtung (1) zur Durchführung einer Servicehandlung an einer Arbeitsstelle einer Ringspinnmaschine, wobei die Wartungseinrichtung (1) eine Grundstruktur (2) umfasst, wobei an der Grundstruktur (2) mindestens ein Handhabungsmittel (3) sowie eine Steuereinheit (4) angebracht ist, und wobei mindestens ein Beleuchtungsmittel (5) zum Ausleuchten von mindestens einem Teilbereich einer Arbeitsstelle sowie eine Kamera (6), die derart an der Grundstruktur positionierbar ist, umfasst, wobei die Kamera (6) Bilddaten von sowohl dem mindesten einen Teilbereiche der Arbeitsstelle als auch von den Handhabungsmittel (3) der Wartungseinrichtung generiert und wobei die Wartungseinrichtung (1) weiter eine Auswerteeinrichtung zur Auswertung der von der Kamera (6) generierten Bilddaten umfasst. Weiter umfasst die Erfindung ein Verfahren zur Durchführung einer Zustandserfassung und -auswertung und/oder einer Wartungseinrichtung unter Verwendung einer erfindungsgemässen Wartungseinrichtung.

## Beschreibung

### TECHNISCHES GEBIET

Die Erfindung betrifft eine Wartungseinrichtung zur Durchführung von Servicehandlungen an einer Arbeitsstelle einer Ringspinnmaschine sowie zur Durchführung und Auswertung einer Zustandserfassung einer Arbeitsstelle der Ringspinnmaschine sowie ein Verfahren zur Durchführung einer Zustandsanalyse einer Arbeitsstelle einer Ringspinnmaschine gemäss den Oberbegriffen der unabhängigen Patentansprüche.

### TECHNOLOGISCHER HINTERGRUND

Ringspinnmaschinen sind aus dem Stand der Technik bekannt. Um die Effizienz einer Ringspinnmaschine zu maximieren ist ein einwandfreier Betrieb der jeweiligen Arbeitsstelle der Ringspinnmaschine zu gewährleisten. So sind Wartungsarbeiten und Reparaturen umgehend durchzuführen, damit die Arbeitsstelle nicht lange stillsteht und Vorkehrungen zu treffen, dass gar nicht erst zu einem Stillstand der Arbeitsstelle kommt. Im Falle eines Fadenbruchs ist das Ansetzverfahren umgehend auszuführen. Seit Langem werden für diverse Wartungsarbeiten sogenannte Wartungswagen die sich im Bedarfsfall auf eine anormale (sei dies aufgrund eines Defekts oder einem Fadenbruch, etc.) hinbewegt und die entsprechende Wartung durchführt. Ein Beispiel hierfür ist in der EP 398 70 90 A1 gezeigt. Auch sind Wartungswagen bekannt, welche Arbeitsstellen auf Auffälligkeiten, die zu einer Betriebsstörung führen können, erkennen können.

So ist beispielsweise aus der EP 230 40 86 B1 bekannt, dass eine Serviceaggregat mit einer Kamera ausgestattet wird und mittels der Kamera Zustände, wie zum Beispiel die Positionen beweglicher Bauteile der Arbeitsstelle oder des Serviceaggregats erfasst werden können. Weiterhin kann eine solche Zustandserfassung der Fehlerdiagnose dienen. Dadurch können nicht nur automatische Reaktionen des Serviceaggregats oder der Arbeitsstelle ausgelöst werden, sondern es ist auch eine Fehlerdiagnose durch eine in größerer Entfernung befindliche Bedienperson möglich. Dazu kann das Kamerabild über eine Datenleitung, zum Beispiel das Internet, zu der Bedienperson übertragen werden.

Nachteilig ist an dieser Vorgehensweise, dass es zur Fehlerdiagnose einer Bedienperson bedarf. Durch die Übermittlung der Kamerabilder an die Bedienperson und die Fehldiagnose durch die Bedienperson geht kostbare Zeit verloren.

EP 3 628 761 A1 zeigt einen Servicewagen, welcher sich einer Spinnstelle nähert und den Status der Spinnstation im Sinne der Durchführbarkeit des Standartprogramms des Servicewagens zur Behebung eines Fadenbruchs bestimmt. Hierzu wird wenigstens ein Sensor, bspw. eine Kamera, verwendet, welcher direkt oder indirekt mit einem Modul zur Statusbestimmung, wo die Information für eine Bildanalyse (Vergleich mit Vergleichsbilder) verwendet werden, verbunden ist. Die Bildanalyse kann trainiert (auch self-learning) werden, um bei sich veränderten Bedingungen wie bspw. Produktionsgeschwindigkeit, Fadenfarbe, etc. die Bildanalyse in kurzer Zeit durchführen zu können. Ist der Status der Arbeitsstelle der Spinnmaschine geeignet, um den Fadenbruch mittels dem Standardprogramm des Servicewagens durchzuführen, wird die Durchführung vom Servicewagen oder von der Ringspinnmaschine entschieden.

Nachteilig an dieser Lösung ist, dass der Servicewagen lediglich ermittelt, ob ein Fadenbruch mittels einem Standardprogramm behoben werden kann und keine Informationen darüber gibt, wie der Zustand der Spinnstelle und/oder des Servicewagen vor, während und nach der Behebung eines Fadenbruchs ist.

### DARSTELLUNG DER ERFINDUNG

Aufgabe der vorliegenden Erfindung ist es eine Wartungseinrichtung zur Durchführung und Auswertung einer Zustandserfassung einer Arbeitsstelle und/oder der Wartungseinrichtung vorzuschlagen, welche kosten- und zeitsparend ist und zum effizienten Betreiben einer Ringspinnmaschine und/oder der Wartungseinrichtung beiträgt. Ebenfalls wird ein entsprechendes Verfahren vorgeschlagen.

Gelöst wir die Aufgabe erfindungsgemäss durch eine Wartungseinrichtung zur Durchführung von Servicehandlungen an einer Arbeitsstelle einer Ringspinnmaschine, wobei die Wartungseinrichtung eine Grundstruktur umfasst, wobei an der Grundstruktur eine Steuereinheit und mindestens ein Handhabungsmittel angebracht ist. Weiter umfasst die Wartungseinrichtung mindestens ein Beleuchtungsmittel zum Ausleuchten von mindestens einem Teilbereichen der Arbeitsstelle einer Ringspinnmaschine an welcher eine Servicehandlung durchzuführen ist umfasst und wobei die Wartungseinrichtung mindestens eine Kamera umfasst, die derart an der Grundstruktur der Wartungseinrichtung positionierbar ist, dass von sowohl dem mindestens einen Teilbereichen der Arbeitsstelle als auch von den Handhabungsmittel der Wartungseinrichtung Bilddaten generiert werden können und wobei die Wartungseinrichtung weiter eine Auswerteeinrichtung zur Auswertung der von der Kamera generierten Bilddaten umfasst.

Die Steuereinheit der Wartungseinrichtung dient der Steuerung der Wartungseinrichtung als solches sowie der Steuerung des mindestens einen Handhabungsmittel, welches an der Grundstruktur der Wartungseinrichtung angebracht ist. So wird die Wartungseinrichtung an die Arbeitsstelle der Ringspinnmaschine gesteuert, welche einer Servicehandlung bedarf und derart davor positioniert, dass das mindestens eine an der Grundstruktur angebrachte Handhabungsmittel die Servicehandlung an der Arbeitsstelle bzw. an den Spinnkomponenten (z. B. Ring, Läufer, Fadenführer, Balloneinengungsring, Streckwerk etc.) durchführen kann. Das Handhabungsmittel wird dabei von der Steuereinheit der Wartungseinrichtung gesteuert. Die Steuereinheit stellt ein sogenanntes Embedded System dar und ist konfigurierbar.

Eine Servicehandlung ist z.B. das Ansetzen des Fadens (kurz Ansetzverfahren) nach einem Fadenbruch.

Dass ein Fadenbruch vorliegt, wird z. B. vom ISM (Individual Spindle Monitoring System) oder einem Drittsystem festgestellt. Das ISM rapportiert an die Steuereinheit der Ringspinnmaschine, welche die Wartungseinrichtung informiert. Eine weitere Handlung, die von der Wartungseinrichtung durchgeführt werden kann sind Wartungsarbeiten wie beispielsweise das Reinigung mittels z. B. Druckluft der jeweiligen Spinnkomponenten oder mittels mechanischer Handhabungsmitteln, wobei Faserrest oder Verflugungen entfernt werden, oder das Schliessen von offenen Spinnkomponenten (z. B. Fadenführer). Diese Wartungsarbeiten können mehr oder weniger gleichzeitig mit der Servicehandlung (z. B. dem Ansetzverfahren) durchgeführt werden. Auch das Wechseln von Läufern oder Lunten etc. ist denkbar. Im Kontext der Erfindung ist unter Servicehandlung die Handlung zu verstehen, weswegen die Wartungseinrichtung zur entsprechenden Spinnstelle gerufen wird bzw. weswegen die Wartungseinrichtung initial an der entsprechenden Spinnstelle anhält. Es ist dies meist eine Fadenbruch, könnte aber z. B. auch der Bedarf einer Reinigung einer Spinnkomponente sein, ein zu wechselnder Läufer oder Ähnliches, was z. B. während der Durchführung einer Servicehandlung durch die Wartungseinrichtung festgestellt wurde und der Wartungseinrichtung oder der Maschinensteuerung so mitgeteilt wurde aber von der die Servicehandlung durchführenden Wartungseinrichtung nicht erledigt wurde. In diesem Fall die Servicehandlung für die an die entsprechende Spinnstelle gerufene Wartungseinrichtung das Reinigen der entsprechenden Spinnkomponente.

Eine Grundstruktur einer Wartungseinrichtung kann zum Beispiel ein Gehäuse zum Schutz des daran angebrachten mindestens eine Handhabungsmittel sowie der weiteren Komponenten der Wartungseinrichtung wie u. a. Steuereinheit, Stromversorgung, Datenleitungen, etc. ausgebildet sein. Die Grundstruktur einer Wartungseinrichtung, in Form eines Gehäuses, ist, wenn die Wartungseinrichtung vor der einer Servicehandlung bedürftigen Arbeitsstelle der Ringspinnmaschine positioniert ist, zur Arbeitsstelle der Ringspinnmaschine hin zumindest teilweise offen, sodass das mindestens eine Handhabungsmittel zu den jeweiligen Spinnkomponenten der Arbeitsstelle der Ringspinnmaschine gelangt, um die jeweilige Servicehandlung durchführen zu können. Die Grundstruktur bittet Platz zur Unterbringung/Anbringung sämtlicher Komponenten der Wartungseinrichtung wie u. a. Handhabungsmittel, Steuereinheit, Stromversorgung, Datenleitungen, Bedieneinheit (z. B. in Form eines Touchscreens) und weitere, aus dem Stand der Technik bekannte Komponenten sowie mindestens einem Beleuchtungsmittel, mindestens einer Kamera, mindestens einer Auswertevorrichtung und weiterer Datenübertragungsleitungen. Alternativ kann die Grundstruktur eine Plattform sein, ein Grundplatte, auf welcher mindestens ein Handhabungsmittel und weitere Komponenten der Wartungseinrichtung wie oben aufgeführt angebracht sind. Die Grundstruktur kann verfahrbar ausgestaltet sein.

Das mindestens eine Beleuchtungsmittel ist derart ausgestaltet, dass es zumindest einen Teilbereich der Arbeitsstelle (wie im unten definiert) beleuchtet. Ist zumindest ein Teilbereich der Arbeitsstelle oder die gesamte Arbeitsstelle ausgeleuchtet, lassen sich von der Kamera der zu verarbeitende Faden/Faserverband als auch Fadenreste oder andere Verschmutzungen oder Verschleisserscheinungen leichter erfassen - dies unabhängig von dessen Beschaffenheit oder Farbe. So ist beispielsweise im normalen Spinnbetrieb der zu verarbeitende Faden/Faserverband mit freiem Auge als auch mit einer Kamera nur schwer erkennbar. Das Ausleuchten von mindestens einem Teilbereich der Arbeitsstelle ermöglicht der Kamera die Erfassung des zu verarbeitenden Fadens/Faserverbands und ermöglich somit die Erfassung des Fadenverlaufs. Ebenfalls kann durch das Ausleuchten von mindestens einem Teilbereich der Arbeitsstelle (als auch von der gesamten Arbeitsstelle) Schmutz in Form von z. B. Fadenreste oder Verflugungen auf den jeweiligen Spinnkomponenten von der Kamera erfasst werden. Weiter kann die Kamera durch das Beleuchten Verschleisserscheinungen bzw. Beschädigungen (z. B. Abnutzung der Walzen, des Läufers etc.) an Spinnkomponenten sowie fehlende oder falsch positionierte Spinnkomponenten erfassen. Zudem wird durch eine ausreichende Beleuchtung etwaiges Bildrauschen unterbunden. Das mindestens eine Leuchtmittel ist derart ausgestaltet, dass es entweder eine fixe Position im oder an der Wartungseinrichtung einnimmt, oder es ist schwenkbar (evtl. durch die Steuereinheit der Wartungseinrichtung ansteuerbar) ausgestaltet.

Das mindestens eine Leuchtmittel kann aus einer Vielzahl von Leuchtmitteln bestehen, die in einer Formation angeordnet (ebenfalls fix oder schwenkbar) sind.

In diesem Zusammenhang ist ein Teilbereich einer Arbeitsstelle einer Ringspinnmaschine wie folgt definiert: Eine Arbeitsstelle einer Ringspinnmaschine umfasst Spinnkomponenten wie u.a. Ausgangswalze Streckwerk, Fadenführer, Balloneinengungsring, Ring und Läufer, Spindel, Hülse (bzw. Kop). Daneben verläuft entlang der Spindelachse zwischen Ausgangswalzenpaar und Spindel der zu verarbeitende Faserverband in Form eines Fadens. Als Teilbereich einer Arbeitsstelle einer Ringspinnmaschine ist somit eine oder mehrere Spinnkomponenten zu verstehen inklusive dem im Bereich dieser Spinnkomponente entlang der Spindelachse verlaufende, zu verarbeitende Faden (sofern vorhanden).

Die Beleuchtung von mindestens einem Teilbereich einer Arbeitsstelle einer Ringspinnmaschine ergibt, sobald eine Servicehandlung durch die Wartungseinrichtung durchgeführt wird, automatisch auch die Beleuchtung des entsprechenden Handhabungsmittel der Wartungseinrichtung. Somit kann das mindestens eine Handhabungsmittel zumindest während der Servicehandlung von der Kamera erfasst werden (z. B. der Fadenverlauf von dem beleuchteten Teilbereich der Arbeitsstelle hin zum Handhabungsmittel mit dem Ziel zu erkennen, ob der Faden vom Handhabungsmittel erfasst wurde oder nicht).

Eine Wartungseinrichtung umfasst in der Regel mindestens ein Handhandhabungsmittel - es ist dies ein Mittel, welches - ggf. in Kooperation mit anderen Handhabungsmitteln - die Servicehandlung (z. B. das Ansetzverfahren) an der Spinnstelle durchführt und sich entsprechend koordiniert entlang der Arbeitsstelle der Ringspinnmaschinen bewegt. Das Handhabungsmittel kann in Form eines mehrachsigen Roboterarms ausgestaltet sein. Ist lediglich ein Handhabungsmittel vorhanden erfüllt dies mehrere Funktionen im Rahmen einer Servicehandlung (z. B. im Rahmen des Ansetzverfahrens das Suchen des Fadens, das Führen des Fadens/Ersatzfadens entlang der Arbeitsstelle etc.). Sind mehrere Handhabungsmittel vorhanden, erfüllt jedes Handhabungsmittel mindestens eine Funktion im Rahmen der Servicehandlung.

Eine Kamera ist im Rahmen der Erfindung eine handelsübliche Kamera zur Generierung von bewegten und/oder unbewegten Bilddaten. In einer Ausführungsform der Erfindung kann es sich dabei um eine High-Speed Kamera handeln. Die Kamera kann im oder am Gehäuse der Wartungseinrichtung angebracht werden. Die Kamera ist dabei derart zu positionieren, dass ihr Bildbereich entweder die gesamte Arbeitsstelle der Ringspinnmaschine oder den mindestens einen Teilbereich der Arbeitsstelle, bevorzugt ausgeleuchtet, erfasst. Darüber hinaus kann die Kamera bestimmte Teilbereiche der Arbeitsstelle, Spinnkomponenten oder relevante Teile von Spinnkomponenten heranzoomen. Relevante Bereiche von Spinnkomponenten sind jene Teile die zur Verschmutzung, zum Verschleiss oder zur Beschädigung neigen und dadurch die Gefahr eines Fadenbruchs oder dem Bedarf einer Reparatur erhöhen. Ein daraus resultierender Stillstand der Arbeitsstelle der Ringspinnmaschine reduziert die Effizienz der Ringspinnmaschine und ist, wie bereits erwähnt, zu vermeiden.

Bilddaten sind im Rahmen der Erfindung von der Kamera generierte bevorzugt bewegte aber auch unbewegte Bilddaten in Form von Videos oder eben Fotos.

Die Auswerteeinrichtung ist ein Computer (General Purpose Computer), der mit Prozessor (komplexe CPU), Persistent-Speicher und Arbeitsspeicher sowie mit (frei programmierbaren) Schnittstellen für u. a. die Kamera (z. B. Camera Serial Interface oder USB) ausgerüstet ist. Zudem weist die Auswerteeinrichtung Datenübertragungsleitung(en) (seriell oder parallel - USB Kabel, Netzwerkkabel, BUS) von einer Schnittstelle am Computer hin zur Steuereinheit der Wartungseinrichtung) auf. Alternativ können die Bilddaten auch kabellos übermittelt werden. Der Persistent-Speicher dient der Speicherung des Betriebssystems und der Software zur automatischen Bilderkennung (Bildererkennungsverfahren) sowie ggf. von Bilddaten. Die Software ist konfigurierbar/parametrisierbar/trainierbar.

Vorteilhafterweise ist das mindestens eine Beleuchtungsmittel derart an der Wartungseinreichung positionierbar, dass dabei auch das mindestens eine Handhabungsmittel der Wartungseinrichtung ausgeleuchtet wird. Das Beleuchtungsmittel leuchtete also zusätzlich das mindestens eine Handhabungsmittel der Wartungseinrichtung aus. Durch das Ausleuchten des sowohl mindestens einen Teilbereichs der Arbeitsstelle der Ringspinnmaschine als auch des mindestens einen Handhabungsmittel der Wartungseinrichtung ermöglicht der Kamera Bilder vor, während und/oder nach der Servicehandlung zu erstellen, die auch das mindestens eine Handhabungsmittel deutlich zeigen. Durch die Beleuchtung des mindestens einen Handhabungsmittel wird für die Kamera z. B. ersichtlich, ob sich der Faden (ggf. Ersatzfaden) tatsächlich in dem mindestens einen Handhabungsmittel befindet und von diesem entlang der Spinnstelle geführt wird.

In einer vorteilhaften Ausführung der Erfindung ist es möglich, die Lichtfarbe des mindestens einen Beleuchtungsmittel zu ändern. Das mindestens eine Beleuchtungsmittel umfasst unterschiedliche, wählbare Lichtfarben. Dies bringt den Vorteil, dass unterschiedliche Objekte besser erkenntlich gemacht werden können. Mögliche Farben entsprechen dem gesamten Farbspektrum - von Ultraviolet (UV) bis Infrarot (IR). So zeigt es sich z. B. vorteilhaft UV-Licht zur Erkennung von Verflugungen oder den Verlauf eines weissen Faden zu verwenden. Die Verwendung von unterschiedlichen Farben hat einen positiven Effekt auf die Qualität der Zustandserfassung und folglich der Auswertung. Die Lichtfarbe kann frei gewählt werden.

Weiters zeigt es sich von Vorteil, wenn das mindestens eine Beleuchtungsmittel unterschiedliche, wählbare Lichthelligkeiten umfasst. Auch hier der positive Effekt, dass unterschiedliche Zustände besser erkennbar für die mindestens eine Kamera werden und damit die Auswertung genauer ist. Die Lichthelligkeit kann in Lumen, Watt oder Kelvin gemessen und entsprechend gewählt werden.

Um die Zustandserfassung und - auswertung weiter zu optimieren zeigt es sich vorteilhaft, wenn die die mindestens eine Kamera über eine Vielzahl an elektronisch verstellbaren Farbfilter verfügt. Es zeigt sich z. B. dass ein weisser Faden, wird auf die Verwendung eines Infrarotfilters verzichtet besser erkennbar ist. Die Farbfilter umfassen, je nach Ausführungsform, ebenfalls sämtliche Farben des Farbspektrums.

Zusammenfassend ist festzuhalten, je detaillierter und genauer die Aufnahmen der Kamera sind, desto höher ist die Qualität der Zustandserfassung- und -auswertung.

Vorteilhafterweise umfasst die Wartungseinrichtung ein Datenübertragungsmittel zur Übertragung der ausgewerteten Bilddaten von der Auswerteeinrichtung an die Steuereinheit.

In einer vorteilhaften Ausführungsform der Erfindung ist die Grundstruktur der Wartungseinrichtungseinrichtung im vor der Arbeitsstelle der Ringspinnmaschine positionierten Zustand zur Arbeitsstelle der Ringspinnmaschine hin zumindest teilweise offen ausgestaltet. Dies ist insbesondere von Vorteil, wenn die Grundstruktur in Form eines Gehäuses ausgestaltet ist. Diese Ausgestaltung bietet die Möglichkeit die Arbeitsstelle der Ringspinnmaschine zu bedienen bzw. die Servicehandlung mittels dem mindestens einen Handhabungsmittel durchzuführen. Auch ist es auf diese Art möglich Teilbereiche der Arbeitsstelle, Spinnkomponenten oder eben die gesamte Arbeitsstelle auszuleuchten, um optimale Bedingungen für die Kameraaufnahmen zu gewähren. Dabei kann das mindestens eine Beleuchtungsmittel an der der Arbeitsstelle der Ringspinnmaschine gegenüberliegenden Bereich der Grundstruktur der Wartungseinrichtung derart positioniert sein, dass sowohl das mindestens eine Handhabungsmittel als auch zumindest Teilbereiche der Arbeitsstelle beleuchtet/ausgeleuchtet werden kann. Es ist durchaus möglich, dass ein Beleuchtungsmittel derart positioniert ist, dass lediglich zumindest ein Teilbereich der Arbeitsstelle ausgeleuchtet ist und eine zweites Beleuchtungsmittel derart in der Wartungseinrichtung positioniert ist (z. B. an der Rückwand des Gehäuses einer Wartungseinrichtung), dass das mindestens eine Handhabungsmittel beleuchtet wird. Unabhängig davon, wie viele Beleuchtungsmittel vorhanden/positioniert sind ist darauf zu achten, dass keine Schatten in den zu erfassenden Teilbereichen/Komponenten der Arbeitsstelle (inkl. Fadenverlauf) in Bezug auf den Bildbereich der Kamera erzeugt werden - hierdurch würde die Zustandserfassung und folglich die -auswertung negativ beeinträchtigt. Die Position der mindestens einen Kamera wie auch des mindestens einen Beleuchtungsmittel kann im Verlauf des Verfahrens geändert/gesteuert werden. Entsprechende Mittel sind im Rahmen der Erfindung vorgesehen.

Weiter wird die Aufgabe der Erfindung durch ein Verfahren zur Durchführung einer Zustandserfassung und - auswertung einer Arbeitsstelle einer Ringspinnmaschine und/oder der Wartungseinrichtung unter Verwendung einer erfindungsgemässen Wartungseinrichtung erfüllt, wobei das Verfahren die folgenden Schritte umfasst und wobei die Verfahrensschritte teilweise zeitgleich erfolgen:
- Positionieren einer Wartungseinrichtung vor einer Arbeitsstelle einer Ringspinnmaschine, die einer Servicehandlung bedarf
- Beleuchtung mindestens eines Teilbereiches der Arbeitsstelle einer Ringspinnmaschine, die einer Servicehandlung bedarf
- Generieren von Bilddaten vor, während und/oder nach der Durchführung der Servicehandlung
- Übermittlung der Bilddaten an Auswertungseinheit
- Auswertung der Bilddaten in der Auswertungseinheit
- Klassifizierung eines Auswerteergebnisses durch die Auswertungseinheit
- Generierung eines Befehls basierend auf der Klassifizierung des Auswerteergebnisses, welcher an die Steuereinheit der Wartungseinrichtung übermittelt wird.

Im Kontext der Erfindung ermöglicht das Verfahren zur Durchführung einer Zustandserfassung im Wesentlichen das Überwachen einer Arbeitsstelle und/oder einer Wartungseinrichtung vor, während und/oder nach der Durchführung einer Servicehandlung. Dabei wird der Zustand sowohl der bewegten als auch der unbewegten Spinnkomponenten (inkl. des zu verarbeitenden Fadens) an einer Arbeitsstelle einer Ringspinnmaschine, sowie, je nach Ausführungsform, des mindestens einen Handhabungsmittel der Wartungseinrichtung erfasst. Mögliche Zustände sind vorhanden/nicht vorhanden, offen/geschlossen, verschmutzt/nicht verschmutzt, korrekte Position/inkorrekte Position, funktionsgemässer Betrieb/nicht funktionsgemässer Betrieb, etc.

Dies erfordert in einem ersten Schritt die exakte Positionierung der Wartungseinrichtung vor der einer Servicehandlung bedürftigen Arbeitsstelle der Ringspinnmaschine. Dass eine Servicehandlung durchzuführen ist, wird in der Regel von der Maschinensteuerung der Ringspinnmaschine bestimmt (z. B: ISM informiert Maschinensteuerung der Ringspinnmaschine; Maschinensteuerung der Ringspinnmaschine ruft Wartungseinrichtung). Alternativ von einer Bedienperson oder einem Drittmittel.

Die Positionierung vor der Arbeitsstelle der Ringspinnmaschine - meist zentriert in Bezug auf die Spindelachse - wird von der Steuereinheit der Wartungseinrichtung gesteuert.

Spätestens wenn die Wartungseinrichtung die erforderliche Position vor der Arbeitsstelle der Ringspinnmaschine eingenommen hat, wird mindestens ein Teilbereich oder alternative die gesamte Arbeitsstelle mittels des mindestens einen Beleuchtungsmittels der Wartungseinrichtung beleuchtet. Nun wird die mindestens eine Kamera zur Generierung von Bilddaten aktiviert. Dabei kann die Kamera bzw. deren Bildbereich einen bestimmten Teilbereich der Arbeitsstelle der Ringspinnmaschine (z. b. den beleuchteten Teilbereich) erfassen, wobei dieser ggf. von der Kamera herangezoomt wird. Die Erfassung der gesamten Arbeitsstelle durch den Bildbereich der Kamera ist ebenfalls denkbar. Je nach Position der Kamera innerhalb der Wartungseinrichtung wird das mindestens eine Handhabungsmittel der Wartungseinrichtung ebenfalls erfasst.

Die dabei generierten Bilddaten werden entweder direkt oder über eine Datenübermittlungsleitung an die Auswerteeinrichtung übermittelt, wo die Bilddaten ausgewertet werden.

Zur Auswertung der Bilddaten ist eine Software zur Bilderkennung vorgesehen. Die Software basiert im Wesentlichen auf dem Abgleich von Ist-Zustand mit Soll-Zustand der jeweiligen Teilbereiche der Arbeitsstelle bzw. Spinnkomponenten oder der gesamten Arbeitsstelle. Anfänglich wird dieser Abgleich von einem Experten durchgeführt und der Software zugeführt (Generierung von Expertenwissen) und mit Zunahme der Anzahl an Bilder und Auswertungen wird die Software trainiert und erkennt in Folge die Zustände der Teilbereiche der Arbeitsstelle bzw. Spinnkomponenten automatisch und kann im weiteren Fehler (fehlerhafte Spinnkomponente, fehlerhafte Ausführung der Servicehandlung, fehlerhaftes Handhabungsmittel) erkennen. Verwendet werden hierfür z. B. Methoden des Maschine Learning (z. B. Deep-Learning-Algorithmen wie neuronale Netze).

Das Ergebnis der Auswertung, beschreibt, zum Zeitpunkt t der Generierung der Bilddaten (vor, während und/oder nach der Durchführung der Servicehandlung) den Zustand des von der Kamera bzw. deren Bildbereich erfassten Objektes (z. B. Spinnkomponente (inkl. zu verarbeitenden Faden), Teilbereich der Arbeitsstelle der Ringspinnmaschine, gesamte Arbeitsstelle der Ringspinnmaschine, Handhabungsmittel der Wartungseinrichtung) und zwar im Sinne von Soll-Zustand gegeben oder nicht oder in Laiensprache ausgedrückt: gibt es ein Problem oder nicht.

Ist der Soll-Zustand nicht gegeben oder alternativ gegeben, findet eine Klassifizierung der Ergebnisse statt, welche zu entsprechenden Befehlen an die Steuereinheit der Wartungseinrichtung führten.

Beispiele hierfür sind:
Ist vor der Durchführung kein Faden z. b. im Läufer erkennbar (=Zustand), ist bestätigt, dass ein Fadenbruch vorliegt (=Klassifizierung). Der daraus folgende Befehl lautet «Überwachung/Prozess fortsetzen».

Im nächsten Prozessschritt, weiterhin vor der Durchführung der Servicehandlung, werden weitere Bilddaten generiert und an die Auswertungseinheit übermittelt, durch welche ausgewertet und klassifiziert werden soll, ob alle Bedingungen für ein erfolgreiches Ansetzverfahren vorliegen oder eine Wartungsarbeit (z. B. durch die Wartungseinrichtung) an der Arbeitsstelle durchzuführen ist. Dabei werden je nach Ausführungsform auch Bilddaten von den Handhabungsmittel der Wartungseinrichtung generiert und übermittelt. So ergibt die Auswertung zum Beispiel die folgenden Zustände:
- Verschmutzung am Streckwerk (Ober- oder Unterwalze oder Zylinder), am Fadenführer, am Balloneinengungsring, am Läufer, an der Spindelbremse oder am Absaugsystem oder am Druckluftsystem vorhanden oder nicht
- Vorgarn vorhanden oder nicht
- Streckwerkeinheit/Hebel geschlossen oder nicht
- Hülse bzw. Kop vorhanden oder nicht
- Läufer vorhanden oder nicht
- Spindelbremse vorhanden oder nicht
- Spindel dreht funktionsgemäss oder nicht
- Verschmutzung an Handhabungsmittel oder nicht

Verschmutzungen sind im Sinne der Erfindung Restfäden, Wickel um rotierende aber auch nicht-rotierende Spinnkomponenten, Verflugungen, etc.

In der Auswertungseinheit werden diese Zustände klassifiziert in «Servicehandlung durchführbar» oder «Wartungsarbeiten notwendig» oder «keine Handlung möglich». Diese Klassifizierung begründet den entsprechenden Befehl an die Steuereinheit der Wartungseinrichtung wie beispielsweise:
- führe Servicehandlung durch
- führe Wartungsarbeit z. B. "Reinigung Fadenführer" oder "Reinigung Handhabungsvorrichtung" durch
- Entfernung von Arbeitsstelle

Zusätzlich kann die Information über die Notwendigkeit einer Wartungsarbeit, welche nicht durch die Wartungseinrichtung durchführbar ist, an die Ringspinnmaschine gesendet werden. Die Wartungsarbeit wird dann von einer Bedienperson oder einer dafür geeigneten Einheit durchgeführt.

Ergeht der Befehl «Servicehandlung durchführen», wird im nächsten Prozessschritt die Servicehandlung durchgeführt und, während der Servicehandlung, weitere Bilddaten generiert und an die Auswertungseinheit übermittelt. Dabei werden in der Regel auch Bilddaten von den Handhabungsmittel der Wartungseinrichtung generiert und übermittelt. Zustände können hierbei beispielsweise sein:
- Handhabungsmittel agiert funktionsgemäss oder nicht
- Faden von Handhabungsmittel erfasst oder nicht
- Vorgarn wird geliefert oder nicht
- erneute Verschmutzung am Streckwerk (Ober- oder Unterwalze oder Zylinder)
- Trajektoren des mindestens einen Handhabungsmittel korrekt oder nicht korrekt
- Spindel dreht funktionsgemäss oder nicht
- etc.

Diese ermittelten Zustände geben Auskunft darüber, ob der Fadenbruch erfolgreich behoben wird, und/ oder darüber, ob das mindestens eine Handhabungsmittel einer Wartungsarbeit bedarf (inkludiert auch Änderungen im Steuerungsprogramm der Wartungseinrichtung bzw. des mindestens einen Handhabungsmittel zur Ausführung des Ansetzverfahrens), und/oder darüber, ob die Arbeitsstelle (Teilbereiche der Arbeitsstelle oder Spinnkomponenten) einer weiteren Wartungsarbeit bedarf.

In der Auswertungseinheit werden diese Zustände klassifiziert in «Servicehandlung durchführen» oder «Wartungsarbeiten notwendig» oder «keine Handlung möglich», etc.

Diese Klassifizierung begründet den entsprechenden Befehl an die Steuereinheit der Wartungseinrichtung wie beispielsweise
- führe Servicehandlung durch
- führe Wartungsarbeit z. B. "Reinigung Fadenführer" oder "Adaption Steuerungsprogramm" durch
- Entfernung von Arbeitsstelle
- Meldung an Ringspinnmaschine

Das Verfahren sieht an dieser Stelle, also während der Durchführung der Servicehandlung vor, dass z. B. das mindestens eine Handhabungsmittel entsprechend der Auswertungsergebnisse angesteuert wird. So können die Trajektorien des mindestens einen Handhabungsmittel in Echtzeit bestimmt werden - ein Beispiel hierfür: gemäss dem Auswertungsergebnis ist bekannt wo genau das Vorgarn im Streckwerk liegt und so können die Trajektorien des mindestens einen Handhabungsmittel derart angepasst werden, dass das fadenführende Handhabungsmittel direkt das Vorgarn ansteuert und den Faden zur Verbindung dort ablegt.

Wenn die Wartungseinrichtung an der Spinnstelle verbleibt, also nach der Durchführung einer Servicehandlung, werden weiterhin Bilderdaten generiert, welche an die Auswertungseinheit übermittelt werden, wo sie ausgewertet werden.

Nach einer durchgeführten Servicehandlung (oder ggf. Wartungsarbeit) können hierbei z. B. folgende Zustände ermittelt werden:
- Faden/Faserverband verläuft über die gesamte Spinnstelle oder nicht
- Verschmutzung am Streckwerk (Ober- oder Unterwalze oder Zylinder), am Fadenführer, am Balloneinengungsring, am Läufer, an der Spindelbremse oder am Absaugsystem oder am Druckluftsystem vorhanden oder nicht
- Vorgarn wird geliefert oder nicht
- Streckwerkeinheit/Hebel geschlossen oder nicht
- Läufer rotiert am Ring funktionsgemäss oder nicht
- Spindel dreht funktionsgemäss oder nicht
- Handhabungsmittel der Wartungseinrichtung funktionsfähig oder nicht
- Handhabungsmittel der Wartungseinrichtung verschmutzt oder nicht
- etc.

Diese Zustände geben Auskunft darüber, ob die Servicehandlung erfolgreich durchgeführt wurde und auch Hinweise darauf, ob eine weitere Wartungsarbeit von Nöten ist oder mit einem baldigen, erneuten Fadenbruch zu rechnen ist. Ausserdem können basierend auf den ausgewerteten Zuständen der Arbeitsstelle und/oder der Wartungseinrichtung Strategien für die nächste Servicehandlung erarbeitet werden - z. B.: aufgrund eines falsch positionieren Fadenführers werden die Trajektorien der mindestens einen Handhabungseinheit entsprechend angepasst.

Die Klassifizierung der Zustände zu diesem Zeitpunkt sind beispielsweise:
- Servicehandlung erfolgreich abgeschlossen
- Wartungsarbeit notwendig
- Ersatz einer Spinnkomponente notwendig
- Arbeitsstelle fehleranfällig

Daraus resultieren bspw. die folgenden Befehle:
- Entfernung von Arbeitsstelle
- Durchführung Wartungsarbeit
- Mitteilung an Maschinensteuerung der Ringspinnmaschine

Wird eine Mitteilung an die Maschinensteuerung der Ringspinnmaschine gesendet veranlasst diese weiteren Handlungen wie beispielsweise: die Überwachung der Arbeitsstelle (Wartungseinrichtung passiert die Arbeitsstelle öfter) oder die Auslösung einer Bestellung von Ersatzteilen über ein Maintance System, etc.

Vorteilhafterweise sieht das Verfahren vor, dass der Verfahrensschritt der Beleuchtung des mindestens einen Teilbereich der Arbeitsstelle zusätzlich die Beleuchtung des mindestens einen Handhabungsmittel der Wartungseinrichtung beinhaltet. Auf diese Weise ist sichergestellt, dass die generierten Bilder der Teilbereiche der Arbeitsstelle wie auch der Handhabungsmittel qualitativ hochwertig sind und so zur Qualität der Zustandserfassung und - auswertung beitragen. Werden mehrere Beleuchtungsmittel verwendet, die jeweils nur Teilbereiche der Arbeitsstelle und der Wartungseinrichtung beleuchten kann Schattenwurf, der dazu führt, dass von vom Bildbereich der Kamera erfasste Objekte unscharfe oder wenig detaillierte Bilddaten generiert werden, was die Zustandserfassung und -auswertung negativ beeinflusst. Die Beleuchtung hat dies entsprechend zu verhindern, was mittels einer erfindungsgemässen Wartungseinrichtung möglich ist (siehe schwenkbar Anordnung des Beleuchtungsmittel, welches durch die Steuereinheit der Wartungseinrichtung ansteuerbar ist).

Weiters zeigt sich vorteilhaft, wenn der Verfahrensschritt der Beleuchtung die Einstellung der wählbaren Lichtfarben und/oder der Lichthelligkeit beinhaltet. Wie bereits erwähnt machen unterschiedliche Lichtfarben und/oder Lichthelligkeiten unterschiedliche Objekte im Bildbereich der Kamera besser sichtbar. Auf diese Weise kann sichergestellt werden, dass von dem gewünschten Objekt (Teilbereich der Arbeitsstelle, Spinnkomponenten, Handhabungsmittel) qualitativ hochwertige Bilddaten für eine bestmögliche Auswertung zu generieren.

Einen weiteren Vorteil bietet das Verfahren gemäss einer Ausführungsform, wobei der Verfahrensschritt der Generierung von Bilddaten die Einstellung der Filter der mindestens einen Kamera beinhaltet. Je nach Filter werden unterschiedliche Objekte von der Kamera erfasst. Dies hängt neben der Lichtfarbe und der Lichthelligkeit eben auch von den gewählten Filtern ab. Die Einstellung der Filter kann im Rahmen der Erfindung auch bedeuten, dass auf sämtliche Filter verzichtet wird.

Vorteilhafterweise umfasst das Verfahren den zusätzlichen Verfahrensschritt der Generierung eines Befehls an die Steuereinheit der Wartungseinrichtung und/oder die Maschinensteuerung der Ringspinnmaschine basierend auf einem klassifizierten Zustand umfasst. Die Art der Befehl wurden bereits erläutert.

### KURZE ERLÄUTERUNGEN ZU DEN FIGUREN

Weitere Vorteile der Erfindung sind in den nachfolgenden Ausführungsbeispielen beschrieben:
- Fig. 1: zeigt schematisch eine Ausführungsform einer erfindungsgemässen Wartungseinrichtung; und
- Fig. 2: zeigt schematisch die grundlegenden Verfahrensschritte zur Durchführung einer Zustandserfassung; und
- Fig. 3: zeigt schematisch ein erfindungsgemässes Ausführungsbeispiel des Verfahrens zur Durchführung einer Zustandserfassung; und
- Fig. 4: zeigt schematisch ein weiteres erfindungsgemässes Ausführungsbeispiel des Verfahrens zur Durchführung einer Zustandserfassung; und
- Fig. 5: zeigt schematisch ein drittes erfindungsgemässes Ausführungsbeispiel des Verfahrens zur Durchführung einer Zustandserfassung.

**Fig. 1** zeigt schematisch eine Ausführungsform einer erfindungsgemässen Wartungseinrichtung 1. An einer Grundstruktur 2, hier in Form eines zur Arbeitsstelle hin offenen Gehäuse, sind mehrere Handhabungsmittel 3 angebracht. Die Handhabungsmittel 3 haben den Zweck, die Servicehandlung und ggf. Wartungsarbeiten an der Arbeitsstelle der Ringspinnmaschine durchzuführen. Weiter zeigt die Wartungseinrichtung 1 eine Steuereinheit 4, ein Beleuchtungsmittel 5, eine Kamera 6, eine Auswerteeinrichtung 7 sowie ein Datenübertragungsmittel 8. Dabei dient die Steuereinheit 4 der Steuerung der Wartungseinrichtung 1 als solches sowie der Steuerung der Handhabungsmittel 3 zur Durchführung einer Servicehandlung und/oder Wartungsarbeit. Das Beleuchtungsmittel 5 dient der Beleuchtung sowohl der Arbeitsstelle der Ringspinnmaschine, welche einer Servicehandlung bedarf bzw. deren Komponenten (inkl. Faden) sowie - je nach Ausführung - der Handhabungsmittel 3 der Wartungseinrichtung 1. Wie aus Fig. 1 ersichtlich, ist das Beleuchtungsmittel 5 im hinteren oberen Bereich der Grundstruktur 2 Wartungseinrichtung 1 positioniert und kann so sowohl die Arbeitsstelle als auch die Handhabungsmittel 3 beleuchten, sodass die Kamera 6, welche neben dem Beleuchtungsmittel 5 angeordnet ist (bzw. in dessen Nähe) sämtliche Komponenten der Arbeitsstelle der Ringspinnmaschine (hier nicht ersichtlich) sowie die Handhabungsmittel 3 der Wartungseinrichtung 1 ausleuchten.

**Fig. 2** zeigt in Form eines Flowcharts schematisch die grundlegenden Verfahrensschritte zur erfindungsgemässen Durchführung einer Zustandserfassung und -auswertung einer Arbeitsstelle einer Ringspinnmaschine und/oder einer Wartungseinrichtung 1 unter Verwendung einer erfindungsgemässen Wartungseinrichtung 1. In einem ersten Schritt wird die zur Arbeitsstelle der Ringspinnmaschine gerufene (von ISM, von der Zentralsteuerung, etc.) Wartungseinrichtung 1 zur Durchführung einer Servicehandlung exakt (z. B. zentriert vor der Spindelachse der Arbeitsstelle) vor der Arbeitsstelle der Ringspinnmaschine positioniert. Bereits während der Positionierung oder nachdem die Wartungseinrichtung 1 positioniert ist, wird mindestens ein Teilbereich der Arbeitsstelle der Wartungseinrichtung 1, die einer Servicehandlung bedarf, und/oder mindestens eines Handhabungsmittels 3 der Wartungseinrichtung 1 durch das Beleuchtungsmittel 5 in einer der gewählten unterschiedlichen Lichtfarben und einer der gewählten unterschiedlichen Lichthelligkeiten ausgeleuchtet. Nun werden von die Kamera 6, nachdem bspw. ein bestimmter Farbfilter eingestellt wurde (vorzugsweise elektronisch), Bilddaten generiert. Die Daten können vor, während und/oder nach der Durchführung der Servicehandlung generiert werden. Die generierten Bilddaten werden direkt oder über ein Datenübermittlungsmittel 8 an die Auswertungseinheit 7 übermittelt, wo die Bilddaten mittels einer Software zur Bilderkennung ausgewertet werden und im Ergebnis den Zustand des von der Kamera bzw. deren Bildbereich erfassten Objekts zum Zeitpunkt t beschreibt und feststellt, ob ein Soll-Zustand gegeben ist oder nicht. Nun findet eine Klassifizierung Dieses Auswerteergebnisse wird nun klassifiziert. Diese Klassifikation erfolgt unter Verwendung von Methoden des machine learnings und beschreibt die Art des Fehlers (= wenn Soll-Zustand nicht gegeben) oder bestätigt, dass Soll-Zustand gegeben ist. und basierend darauf wird ein Befehl oder Befehle an die Steuereinheit der Wartungseinrichtung generiert. Gegebenenfalls erfolgt der Befehl (oder ein zusätzlicher Befehl) auch an die Ringspinnmaschine bzw. deren Zentralsteuerung. Erfindungsgemäss können alle Schritte oder einzelnen Schritte wiederholt werden oder gleichzeitig ausgeführt werden - so z. B. kann das Beleuchten der Arbeitsstelle und das Generierung von Bilddaten gleichzeitig erfolgen, wie auch die Auswertung, Klassifizierung und Generierung eines Befehls durchgeführt werden kann, während die Arbeitsstelle und/oder mindestens ein Handhabungsmittel der Wartungseinrichtung weiterhin beleuchtet und weiterhin Bilddaten generiert werden. Nachdem ein Befehl generiert wurde, kann sich die Wartungseinrichtung von der Arbeitsstelle entfernen (das wäre der entsprechende Befehl) oder die Schritte Beleuchtung, Bilddatengenerierung, Auswertung, Klassifizierung und Generierung von Befehlen wiederholen sich.

**Fig. 3** zeigt ebenfalls in Form eines Flowchart eine weitere Ausführungsform des erfindungsgemässen Verfahrens. Auch in diesem Ausführungsbeispiel wird die Wartungseinrichtung vor der einer Servicehandlung (hier: Behebung Fadenbruch/Anspinnen) bedürftigen Arbeitsstelle einer Ringspinnmaschine exakt positioniert. Bereits während der Positionierung oder anschliessend wird die Arbeitsstelle bzw. Teilbereiche davon und/oder mindestens eine Handhabungsmittel der Wartungseinrichtung mittels Beleuchtungsmittel beleuchtet. Dass die unterschiedlichen Farben sowie die Lichthelligkeiten des Beleuchtungsmittels wählbar sind, wurde bereits erwähnt. Bevor nun die Servicehandlung beginnt, werden Bilddaten von mindestens einem Teilbereich der Arbeitsstelle (ggf. auch vom mindestens einen Handhabungsmittel der Wartungseinrichtung) generiert. Die Bilddaten werden an die Auswertungseinheit übermittelt und dort ausgewertet. Wird festgestellt, dass z. B. der Soll-Zustand nicht gegeben ist (hier: der Faden verläuft entlang der Arbeitsstelle der Ringspinnmaschine) wird dieses Auswerteergebnis entsprechend klassifiziert. Ist also vor der Durchführung der Servicehandlung kein Faden z. b. im Läufer erkennbar (=Zustand), ist bestätigt, dass ein Fadenbruch vorliegt (=Klassifizierung). Daraus folgt die Generierung des Befehls «Wiederholung ab Schritt: Generierung von Bilddaten vor der Durchführung der Servicehandlung». Ist aber vor der Durchführung der Servicehandlung ein Faden z. B. im Läufer (=Zustand), ist dies mit «keine Servicehandlung notwendig» zu klassifizieren, was den Befehl «Verlassen der Spinnstelle» generiert.

**Fig. 4** zeigt, ebenfalls in Form eines Flowcharts, ein weiteres Ausführungsbespiel des erfindungsgemässen Verfahrens. Das Ausführungsbeispiel wird ab dem Schritt Generierung von Bilddaten während der Durchführung der Servicehandlung beschrieben. Die Wartungseinrichtung ist bereits vor der Arbeitsstelle positioniert, das Vorhandensein eines Fadenbruchs ist bestätigt und ebenfalls ist bestätigt, dass die Bedingungen für ein erfolgreiches Ansetzverfahren gegeben sind, mindestens ein Teilbereich der Arbeitsstelle und/oder des mindestens einen Handhabungsmittel der Wartungsrichtung sind beleuchtet und eine Servicehandlung (z. B. Behebung Fadenbruch/Anpinnen) wird durchgeführt. Während der Durchführung der Servicehandlung werden Bilddaten von Teilbereichen der Arbeitsstelle und/oder mindestens eines Handhabungsmittel 3 der Wartungseinrichtung 1 generiert. Dabei können z. B. folgende Zustände von der Auswertungseinheit 7 ausgewertet werden:
- Handhabungsmittel agiert funktionsgemäss oder nicht
- Faden von Handhabungsmittel erfasst oder nicht
- Vorgarn wird geliefert oder nicht
- erneute Verschmutzung am Streckwerk (Ober- oder Unterwalze oder Zylinder)
- Trajektoren des mindestens einen Handhabungsmittel korrekt oder nicht korrekt
- Spindel dreht funktionsgemäss oder nicht
- etc.

Diese Zustände werden in der Auswertungseinheit 7 klassifiziert und resultieren z. B. in der Generierung der Befehle «Durchführung einer Wartungsarbeit», wenn eine solche notwendig ist und von der Wartungseinrichtung selbst durchgeführt werden kann (z. B. Korrektur Trajektoren des mind. einen Handhabungsmittel; Verschmutzungen) oder dem Befehl «Wiederholung ab Schritt Generierung von Bilddaten nach der Durchführung der Servicehandlung».

**Fig. 5** zeigt, ebenfalls in Form eines Flowcharts, ein weiteres Ausführungsbespiel des erfindungsgemässen Verfahrens. Nachdem die Servicehandlung durchgeführt wurde, können gemäss dieser Ausführungsform weiterhin Bilddaten von Teilbereichen der Arbeitsstelle der Spinnstelle und/oder des mindestens einen Handhabungsmittel der Wartungseinrichtung generiert werden. Die an die Auswertungseinrichtung übermittelte Bilddaten werden in beispielsweise die folgenden Zustände ausgewertet:
- Faden/Faserverband verläuft über die gesamte Spinnstelle oder nicht
- Verschmutzung am Streckwerk (Ober- oder Unterwalze oder Zylinder), am Fadenführer, am Balloneinengungsring, am Läufer, an der Spindelbremse oder am Absaugsystem oder am Druckluftsystem vorhanden oder nicht
- Vorgarn wird geliefert oder nicht
- Streckwerkeinheit/Hebel geschlossen oder nicht
- Läufer rotiert am Ring funktionsgemäss oder nicht
- Spindel dreht funktionsgemäss oder nicht
- Handhabungsmittel der Wartungseinrichtung funktionsfähig oder nicht
- Handhabungsmittel der Wartungseinrichtung verschmutzt oder nicht

Diese Zustände geben Auskunft darüber, ob die Servicehandlung erfolgreich durchgeführt wurde und auch Hinweise darauf, ob eine weitere Wartungsarbeit von Nöten ist oder mit einem baldigen, erneuten Fadenbruch zu rechnen ist. Ausserdem können basierend auf den ausgewerteten Zuständen der Arbeitsstelle und/oder der Wartungseinrichtung Strategien für die nächste Servicehandlung erarbeitet werden - z. B.: aufgrund eines falsch positionieren Fadenführers werden die Trajektorien der mindestens einen Handhabungseinheit entsprechend angepasst.

Die Klassifizierung der Zustände zu diesem Zeitpunkt sind beispielsweise:
- Servicehandlung erfolgreich abgeschlossen
- Wartungsarbeit notwendig
- Ersatz einer Spinnkomponente notwendig
- Arbeitsstelle fehleranfällig

Daraus resultieren gemäss der dargestellten Ausführungsform die folgenden Befehle:
- Entfernung von Arbeitsstelle
- Durchführung Wartungsarbeit

Der Befehl «Durchführung Wartungsarbeit» wird ggf. an die Ringspinnmaschine (Steuerung derselben) gesendet, um ein weitere Wartungseinrichtung herbeizurufen oder die Wartungseinrichtung beim nächsten Passieren an der entsprechenden Spinnstelle anzuhalten.

Die vorliegende Erfindung ist nicht auf die dargestellten und beschriebenen Ausführungsbeispiele beschränkt. Abwandlungen im Rahmen der Patentansprüche sind ebenso möglich wie eine beliebige Kombination der beschriebenen Merkmale, auch wenn sie in unterschiedlichen Teilen der Beschreibung bzw. den Ansprüchen oder in unterschiedlichen Ausführungsbeispielen dargestellt und beschrieben sind, vorausgesetzt, dass kein Widerspruch zur Lehre der unabhängigen Ansprüche entsteht.

## Patentansprüche

1. Wartungseinrichtung zur Durchführung einer Servicehandlung an einer Arbeitsstelle einer Ringspinnmaschine, wobei
- die Wartungseinrichtung eine Grundstruktur umfasst, wobei an der Grundstruktur mindestens ein Handhabungsmittel sowie eine Steuereinheit angebracht ist; und wobei
- die Wartungseinrichtung mindestens ein Beleuchtungsmittel zum Ausleuchten von mindestens einem Teilbereich einer Arbeitsstelle einer Ringspinnmaschine an welcher eine Servicehandlung durchzuführen ist umfasst; und wobei
- die Wartungseinrichtung mindestens eine Kamera umfasst, die derart an der Grundstruktur der Wartungseinrichtung positionierbar ist, dass von sowohl dem mindesten einen Teilbereiche der Arbeitsstelle als auch von den Handhabungsmittel der Wartungseinrichtung Bilddaten generiert werden können; und wobei
- die Wartungseinrichtung weiter eine Auswerteeinrichtung zur Auswertung der von der Kamera generierten Bilddaten umfasst.

2. Wartungseinrichtung gemäss Anspruch 1, wobei das mindestens eine Beleuchtungsmittel derart an der Wartungseinrichtung positionierbar ist, dass mindestens eine Handhabungsmittel der Wartungseinrichtung beleuchtet wird.

3. Wartungseinrichtung gemäss einem den vorangegangenen Ansprüchen, wobei das mindestens eine Beleuchtungsmittel unterschiedliche, wählbare Lichtfarben umfasst.

4. Wartungseinrichtung gemäss einem den vorangegangenen Ansprüchen, wobei das mindestens eine Beleuchtungsmittel unterschiedliche, wählbare Lichthelligkeiten umfasst.

5. Wartungseinrichtung gemäss einem den vorangegangenen Ansprüchen, wobei die mindestens eine Kamera über eine Vielzahl an elektronisch verstellbaren Farbfiltern verfügt.

6. Wartungseinrichtung gemäss Anspruch 1, wobei die Wartungseinrichtung ein Datenübertragungsmittel zur Übertragung der ausgewerteten Bilddaten von der Auswerteeinrichtung an die Steuereinheit umfasst.

7. Wartungseinrichtung gemäss Anspruch 1, wobei das Gehäuse der Wartungseinrichtungseinrichtung im vor der Arbeitsstelle der Ringspinnmaschine positionierten Zustand zur Arbeitsstelle der Ringspinnmaschine hin zumindest teilweise offen ausgestaltet ist.

8. Verfahren zur Durchführung einer Zustandserfassung und - auswertung einer Arbeitsstelle einer Ringspinnmaschine und/oder einer Wartungseinrichtung unter Verwendung einer Wartungseinrichtung gemäss den Ansprüchen 1 - 7, wobei das Verfahren die folgenden Schritte umfasst und die Verfahrensschritte teilweise zeitgleich erfolgen:
- **Positionieren** einer Wartungseinrichtung vor einer Arbeitsstelle einer Ringspinnmaschine, die einer Servicehandlung bedarf
- **Beleuchtung** mindestens eines Teilbereichs der Arbeitsstelle einer Ringspinnmaschine, die einer Servicehandlung bedarf
- **Generieren von Bilddaten** vor, während und/oder nach der Durchführung der Servicehandlung
- **Übermittlung** der Bilddaten an Auswertungseinheit
- **Auswertung** der Bilddaten in der Auswertungseinheit
- **Klassifizierung** eines Auswerteergebnisses durch die Auswertungseinheit
- **Generierung eines Befehls** basierend auf der Klassifizierung des Auswerteergebnisses.

9. Verfahren gemäss Anspruch 8, wobei der Verfahrensschritt der Beleuchtung des mindestens einen Teilbereich der Arbeitsstelle zusätzlich die Beleuchtung des mindestens einen Handhabungsmittel der Wartungseinrichtung beinhaltet.

10. Verfahren gemäss einem der Ansprüche 8 oder 9, wobei der Verfahrensschritt der Beleuchtung die Einstellung der wählbaren Lichtfarben und/oder der Lichthelligkeit beinhaltet.

11. Verfahren gemäss Anspruch 8, wobei der Verfahrensschritt der Generierung von Bilddaten die Einstellung der Filter der mindestens einen Kamera beinhaltet.

12. Verfahren gemäss Anspruch 8, wobei dieses den zusätzlichen Verfahrensschritt der Generierung eines Befehls and die Steuereinheit der Wartungseinrichtung oder die Maschinensteuerung der Ringspinnmaschine basierend auf einem klassifizierten Zustand umfasst.
